# EUROPÄISCHE PATENTSCHRIFT

(11) **EP 2 165 742 B1**
(45) Veröffentlichungstag und Bekanntmachung des Hinweises auf die Patenterteilung: **20.04.2011**
(21) Anmeldenummer: 09009854.2
(22) Anmeldetag: 30.07.2009
(51) Int. Cl.: A63C 19/06

(54) **Aufprallschutz**
Collision protection
Protection contre les collisions

(30) Priorität: 17.09.2008 AT 14492008
(43) Veröffentlichungstag der Anmeldung: 24.03.2010
(73) Patentinhaber: Bellutti, Arthur, 6020 Innsbruck (AT)
(72) Erfinder: Bellutti, Arthur, 6020 Innsbruck (AT)
(74) Vertreter: Hofinger, Stephan

(56) Entgegenhaltungen:
- EP-A1- 1 535 649
- EP-A2- 0 945 154
- WO-A1-03/078155
- US-A- 6 105 778

## Beschreibung

Die Erfindung betrifft einen Aufprallschutz für ein Hindernis, mit einem Dämpfungskörper, der bevorzugt innerhalb einer am Hindernis befestigbaren flexiblen Hülle angeordnet ist.

Um natürliche oder künstliche Hindernisse auf verschiedenen Verkehrsflächen, wie Schipisten, Rodelbahnen, Querfeldeinstrecken, Modellautostrecken, etc. zu entschärfen, ist es beispielsweise aus der AT 381 460 B oder der EP 0 945 154 A bekannt, Elemente aus einem geeigneten Schaumstoff in flexiblen Umhüllungen, beispielsweise aus einem Planenmaterial an den Hindernissen anzubringen.

Der Dämpfungskörper ist nach der AT 381 460 B aus einer einzelnen Schaumstoffplatte entsprechender Dicke gebildet. Nach der EP 945 154 A kann er aus mehreren Aufprall dämpfenden Schichten bestehen, die sich jeweils aus einer flachen Lage und einer Reihe von zylindrischen Profilen zusammensetzen, die an der flachen Lage mit Abstand zueinander fixiert sind. Die Schichten werden lose ohne Zusammenhang in eine Hülle eingelegt. In beiden Fällen sind für unterschiedliche Hindernisse unterschiedliche Ausführungen erforderlich, d. h. für ein Hindernis mit einer größeren ebenen Prallfläche wird ein flaches Schutzelement hergestellt und verwendet, für den Schutz von Kanten kommen L-förmig abgewinkelte Elemente oder zwei flache Elemente zum Einsatz und für zylindrische Hindernisse werden Halb- oder Dreiviertelschalen erzeugt.

Die Erfindung hat es sich nun zur Aufgabe gestellt, einen Aufprallschutz zu schaffen, der mit nur einer einzigen Ausführung eines Dämpfungskörpers bei allen Hindernissen eingesetzt werden kann.

Erfindungsgemäß wird dies dadurch erreicht, dass der Dämpfungskörper eine gewellte Schaumstofflage aufweist, die an ihren Scheiteln mit zwei nichtgewellten Schaumstofflagen verbunden ist.

Durch die gewellte, innere Schaumstofflage wird eine Vielzahl von Kanälen gebildet, sodass der Dämpfungskörper inhomogen ist. Dies wirkt sich beim Aufprall vorteilhaft aus, da die Verzögerungskurve nicht ein einzelnes Maximum aufweist, an dem eine Belastungsspitze gegeben wäre, sondern in mehrere aufeinanderfolgende Spitzen unterteilt ist, die jeweils eine geringere Belastung bewirken.

Wie Versuche ergeben haben, verbessert sich der Aufprallschutz mit den efindungsgemäßen Dämpfungskörpern im Vergleich zu einer Vollschaumstoffplatte gemäß AT 381 460 B mit 20 cm Dicke für Aufprallgeschwindigkeiten bis etwa 30 kmlh um etwa das Dreifache. Umgekehrt kann etwa dieselbe Wirkung mit einem Dämpfungskörper erzielt werden, dessen Dicke 6 bis 7 cm beträgt.

Die Anpassung an unterschiedliche Hindernisformen (flach, kantig, rund) lässt sich verbessern, wenn die außen liegende nichtgewellte Schaumstofflage dicker als die dem Hindernis benachbarte nichtgewellte Schaumstofflage ist. Die äußere Schaumstofflage kann insbesondere etwa 2- bis 4-mal so dick wie die innere sein. Dadurch knickt die dünnere innere Lage beim Krümmen bzw. Abwinkeln in die Wellentäler der mittleren Lage ein, und verkleinert das Volumen der Kanäle. Der Dämpfungskörper wird in diesem Bereich dichter und passt sich an die im Bereich der zu schützenden Kanten erforderliche, höhere Dämpfungswirkung an.

Nachstehend wird nun die Erfindung anhand der Figuren der beiliegenden Zeichnung näher beschrieben, ohne darauf beschränkt zu sein. Es zeigen:
- Fig. 1: eine schematische Ansicht eines mit einem Aufprallschutz versehenen Hindernisses,
- Fig. 2 und 3: vergrößert einen schematischen Schnitt durch einen gerundeten bzw. scharfkantigen Bereich eines mit einem Aufprallschutz versehenen Hindernisses,
- Fig.4: einen schematischen Schnitt durch ein mit einem Aufprallschutz versehenes zylindrisches Hindernis, und
- Fig.5: einen schematischen Schnitt durch ein mit einem Aufprallschutz versehenes flaches Hindernis.

Hindernisse an Verkehrsflächen, Sportflächen od. dgl. werden zum Schutz aufprallender Personen mit Dämpfungskörpern 2 versehen, die bevorzugt in einer flexiblen Hülle 3, beispielsweise aus einer Kunststofffolie, einem plastifizierten Gewebe, od. dgl. gebildet ist. Die Hülle 3 weist im Randbereich Laschen 4 mit Ösen 5 zum Ourchfädeln von Befestigungs-elementen 6, beispielsweise Schnüren auf. Auch andere Befestigungsmöglichkeiten, beispielsweise mittels Klettverschlüssen sind denkbar.

Fig. 1 zeigt ein Hindernis 1, beispielsweise einen übergroßen Stein mit einem zu polsternden Kantenbereich 14, an dem ein Aufprallschutz vorgesehen ist. Fig. 2 bzw. Fig. 3 zeigen im Horizontalschnitt den Kantenbereich 14, um den ein Dämpfungskörper 2 gebogen bzw. geknickt ist.

In der Grundform ist der Dämpfungskörper 2 aus Fig. 5 ersichtlich, und umfasst eine außen liegende, nichtgewellte Schaumstofflage 7, eine innen liegende, dem Hindernis 1 benachbarte, ebenfalls nichtgewellte Schaumstofflage 11. und eine dazwischen angeordnete gewellte Schaumstofflage 9, deren Scheitel 10 jeweils mit der Schaumstofflage 7 oder 11 verbunden, beispielsweise verklebt oder verschweißt sind. Die nichtgewellte außen liegende Schaumstofflage 7 ist wesentlich dicker als die nichtgewellte innen liegende Schaumstofflage 11, beispielsweise 4-mal so dick, und kann auch zwei- oder mehrschichtig ausgebildet sein. Beispielsweise kann die Schaumstofflage 7 mit einer zweiten Schaumstofflage 8 mit anderen Dämpfungseigenschaften verbunden sein.

Durch die Wellung der mittleren Schaumstofflage 9 ist die Dichte des Dämpfungskörpers 2 in diesem Bereich geringer, und es entsteht eine abgestufte Dämpfung, d.h. die Belastung beim Aufprall wird zerlegt, da die in den Wellentälern 12 eingeschlossene Luft eine geringere Anfangsdämpfung bewirkt, Im Bereich der Kante 14 ist der Dämpfungskörper 2 gebogen, und die Wellentäler 12 verkleinern sich, indem die mit der innen liegenden Schaumstofflage 11 verbundenen Scheitel 10 aneinander angenähert werden, wobei die zwischen den Scheiteln 10 liegenden Bereiche der Schaumstofflage 11 in die Wellentäler 12 eingeknickt bzw. eingefaltet werden. Die Einfaltungen 13 sind in den Fig. 2 bis 4 deutlich zu sehen. Die Dichte des Dämpfungskörpers 2 ist somit aufgrund der wesentlich verkleinerten Wellentäler 12 im Kantenbereich 14 höher, und bewirkt die im Kantenbereich 14 geforderte höhere Dämpfung des Aufpralls.

Der in Fig. 5 gezeigte flache Dämpfungskörper 2 kann beispielsweise eine Dicke von 6 cm aufweisen, wobei die nicht gewellte Schaumstofflage 7 eine Dicke von 2 cm, die gewellte Schaumstofflage 9 eine Dicke von 0,8 cm und die nichtgewellte Schaumstofflage 11 eine Dicke von 0,6 cm aufweisen. Die Schaumstofflage 9 misst von Scheitel zu Scheitel 3,4 cm. Die Schaumstofflagen sind insbesondere aus Polyäthylen vorgesehen.

Durch die Verklebung bzw. Verschweißung aller Schaumstofffagen 7, 9, 11 ist der Dämpfungskörper 2 in Längsrichtung der Wellentäler 12 relativ steif und weist eine ausreichende Stabilität auf, sodass die Hülle 3 hauptsächlich dem Schutz gegen Witterung und Beschädigung dient, nicht aber zur Stabilität des Dämpfungskörpers 2 beitragen muss. Für Anwendungen, bei denen dieser Schutz nicht notwendig ist, können anstelle einer Hülle daher auch andere Befestigungsmöglichkeiten vorgesehen werden.

## Patentansprüche

1. Aufprallschutz für ein Hindernis (1), mit einem Dämpfungskörper (2), der bevorzugt innerhalb einer am Hindernis (1) befestigbaren flexiblen Hülle (3) angeordnet ist, **dadurch gekennzeichnet, dass** der Dämpfungskörper (2) eine gewellte Schaumstofflage (9) aufweist, die an ihren Scheiteln (10) mit zwei nichtgewellten Schaumstofflagen (7, 11) verbunden ist.

2. Aufprallschutz nach Anspruch 1, **dadurch gekennzeichnet, dass** die außen liegende nichtgewellte Schaumstofflage (7) dicker als die dem Hindernis (1) benachbarte nichtgewellte Schaumstofflage (11) ist.

3. Aufprallschutz nach Anspruch 1 oder 2, **dadurch gekennzeichnet, dass** die außen liegende nichtgewellte Schaumstofflage (7) zweischichtig ist.

4. Aufprallschutz nach Anspruch 2 oder 3, **dadurch gekennzeichnet, dass** die außen liegende nichtgewellte Schaumstofflage (7) etwa viermal so dick wie die dem Hindernis (1) benachbarte innen liegende Schaumstofflage (11) ist.

5. Aufprallschutz nach einem der Ansprüche 1 bis 4, **dadurch gekennzeichnet, dass** die Dicke der gewellten Schaumstofflage (9) größer als ein Achtel, vorzugsweise etwa ein Fünftel des Abstands zwischen den beiden nichtgewellten Schaumstofflagen (7,11) ist.

6. Aufprallschutz nach einem der Ansprüche 1 bis 5, **dadurch gekennzeichnet, dass** es so an einem Hindernis (1) über eine Kante gebogen werden kann, dass
die innen liegende nichtgewellte Schaumstofflage (11) im Kantenbereich des Hindernisses (1) in die Wellentäler (12) der gewellten Schaumstofflage (9) eingeknickt bzw. eingefaltet ist.

## Claims

1. An impact protection for an obstacle (1) comprising a damping body (2) which is preferably arranged within a flexible sleeve (3) which can be fastened to the obstacle (1), **characterised in that** the damping body (2) has a corrugated foam material layer (9) which is connected at its apexes (10) to two non-corrugated foam material layers (7, 11).

2. An impact protection according to claim 1 **characterised in that** the outwardly disposed non-corrugated foam material layer (7) is thicker than the non-corrugated foam material layer (11) which is adjacent to the obstacle (1).

3. An impact protection according to claim 1 or claim 2 **characterised in that** the outwardly disposed non-corrugated foam material layer (7) is of a two-layer nature.

4. An impact protection according to claim 2 or claim 3 **characterised in that** the outwardly disposed non-corrugated foam material layer (7) is approximately four times as thick as the inwardly disposed foam material layer (11) which is adjacent to the obstacle (1).

5. An impact protection according to one of claims 1 to 4 **characterised in that** the thickness of the corrugated foam material layer (9) is greater than an eighth, preferably approximately a fifth, of the spacing between the two non-corrugated foam material layers (7, 11).

6. An impact protection according to one of claims 1 to 5 **characterised in that** it can be so bent over an edge on an obstacle (1) that the inwardly disposed non-corrugated foam material layer (11) is kinked or folded in the edge region of the obstacle (1) into the corrugation troughs (12) of the corrugated foam material layer (9).

## Revendications

1. Protection contre les collisions pour un obstacle (1), avec un corps amortisseur (2) qui est disposé de préférence à l'intérieur d'une enveloppe (3) flexible pouvant être fixée sur l'obstacle (1), **caractérisée en ce que** le corps amortisseur (2) présente une couche de mousse plastique (9) ondulée qui, à ses sommets (10), est raccordée à deux couches de mousse plastique (7, 11) non ondulées.

2. Protection contre les collisions selon la revendication 1, **caractérisée en ce que** la couche de mousse plastique (7) non ondulée située à l'extérieur est plus épaisse que la couche de mousse plastique (11) non ondulée voisine de l'obstacle (1).

3. Protection contre les collisions selon la revendication 1 ou 2, **caractérisée en ce que** la couche de mousse plastique (7) non ondulée située à l'extérieur est double.

4. Protection contre les collisions selon la revendication 2 ou 3, **caractérisée en ce que** la couche de mousse plastique (7) non ondulée située à l'extérieur est environ quatre fois plus épaisse que la couche de mousse plastique (11) située à l'intérieur voisine de l'obstacle (1).

5. Protection contre les collisions selon une des revendications 1 à 4, **caractérisée en ce que** l'épaisseur de la couche de mousse plastique (9) ondulée est plus grande qu'un huitième, de préférence qu'environ un cinquième de la distance séparant les deux couches de mousse plastique (7, 11) non ondulées.

6. Protection contre les collisions selon une des revendications 1 à 5, **caractérisée en ce qu'**elle peut être courbée sur un obstacle (1) sur une arête de sorte que la couche de mousse plastique (11) non ondulée située à l'intérieur est, dans la zone d'arête de l'obstacle (1), flambée ou pliée intérieurement dans les creux d'ondulation (12) de la couche de mousse plastique (9) ondulée.
